# FASCICULE DE BREVET EUROPEEN

(11) **EP 0 041 417 B1**
(45) Date de publication et mention de la délivrance du brevet: **01.08.1984**
(21) Numéro de dépôt: 81400726.6
(22) Date de dépôt: 07.05.1981
(51) Int. Cl.: E04C 1/40

(54) **Bloc de construction à isolant incorporé pour isolation par l'extérieur**
Baublock mit integrierter Wärmedämmung zur Isolation von aussen
Building block with insulating material incorporated therein for exterior insulation

(30) Priorité: 29.05.1980 FR 8011973
(43) Date de publication de la demande: 09.12.1981
(73) Titulaire: CENTRE D'ETUDES ET DE RECHERCHES DE L'INDUSTRIE DU BETON MANUFACTURE, F-28230 Epernon (FR)
(72) Inventeur: Dutruel, Francis André, F-28230 Epernon (FR); Dran, Francis Michel, F-78610 Le Perray en Yvelines (FR)
(74) Mandataire: Joly, Jean-Jacques

## Description

La présente invention concerne les blocs de construction à isolant incorporé. Par blocs de construction, on entend ici les éléments susceptibles d'être montés de façon traditionnelle par un maçon, avec un mortier usuel.

La présente invention a notamment pour objet un bloc du type comportant une partie portante placée du côté intérieur du mur et une planelle placée à l'extérieur, ces dernières étant disposées sur chaque face d'une plaque isolante et reliées l'une à l'autre par celle-ci.

On connît déjà des blocs de construction de ce type dans lesquels la partie portante est destinée à être disposée du côté extérieur d'une construction, par exemple au mur de bâtiment, tandis que la planelle forme contre-cloison. Des liaisons de type tenonmortaise relient les deux faces de la plaque isolante respectivement à la partie portante et à la contrecloison. De tels blocs sont notamment décrits dans le FR-A-2 341 714.

L'utilisation de ces blocs connus apporte certes des résultats appréciables sur le plan de l'isolation thermique, mais quelques inconvénients subsistent.

Ainsi, si l'on cherche à réaliser une isolation très poussée, des difficultés sont rencontrées au niveau des planchers. En effet, ceux-ci doivent nécessairement s'appuyer sur les parties portantes, ce qui crée inévitablement des ponts thermiques aux abouts de planchers.

Par ailleurs, les parties extérieures soumises aux variations thermiques et sujettes aux fissurations sont les parties assurant la fonction portante.

Enfin, les contre-cloisons situées du côté intérieur sont des parties d'épaisseur réduite et ne peuvent pas constituer des revêtements ayant une inertie thermique notable.

Il a été proposé (FR-A-2 357 695) de remédier à ces inconvénients en disposant la partie portante du côté intérieur. Ainsi la continuité de l'isolant peut ne pas être interrompue au niveau des abouts de planchers et les parties portantes constituent un revêtement intérieur non exposé aux chocs thermiques et d'inertie thermique appréciable. Toutefois, cette solution peut entrâiner l'apparition de graves désordres dans le revêtement formé par les planelles extérieures. En effet, ce revêtement extérieur mince est exposé aux chocs thermiques, lesquels peuvent être particulièrement sévères dans le cas de murs exposés au soleil, les températures minimales e maximales pouvant facilement différer de quelques dizaines de degrés. Le revêtement extérieur est alors amené à se fissures très rapidement. Pour augmenter la solidité de ce revêtement, il a bien été suggéré de relier chaque planelle à la partie portante non seulement par la plaque isolante, mais aussi par des broches métalliques, ce qui revient alors à créer un très grand nombre de petits ponts thermiques et constitue donc une solution inacceptable.

Aussi suivant un de ses aspects, la présente invention a alors pour but de fournir un bloc de construction du type indiqué en tète de la description et selon le FR-A-2 357 695, bloc qui puisse être utilisé avec la planelle située du côté extérieur, c'est-à-dire avec isolation par l'extérieur, avec tous les avantages qui en découlent mais sans entraîner l'apparition de désordres dans le revêtement extérieur et sans nécessiter l'utilisation de moyens supplémentaires comme des liaisons métalliques entre planelles et parties portantes.

Ce but est atteint du fait que, conformément à la présente invention, plusieurs lames d'air sont ménagées entre les faces en regard de la plaque isolante et de la planelle de manière à constituer, lorsque plusieurs blocs sont assemblés, des conduits formés par lesdites lames d'air alignées, et dans lesquels l'air peut circuler par convection pour réduire l'écart entre les températures régnant sur les faces opposées des planelles des blocs assemblés et éviter une détérioration des planelles en raison de contraintes thermiques.

Ces conduits peuvent éventuellement communiquer avec l'éxtérieur.

L'équilibrage des températures de part et d'autre des planelles évite ainsi l'apparition de désordres d'origine thermique lorsque les planelles sont situées du côté extérieur.

De préférence, les lames d'air s'étendent verticalement entre les faces inférieure et supérieure du bloc. Dans le cas où la liaison entre la plaque isolante et la planelle est réalisée au moyen de nervures en saillie parallèles entre elles et encastrées dans des rainures correspondantes de la planelle, les lames d'air peuvent être ménagées entre nervures voisines.

L'invention concerne non seulement les blocs de construction standards, mais s'applique également à des blocs spéciaux destinés aux points singuliers.

Ainsi, suivant un autre de ses aspects, l'invention a aussi pour objet un bloc d'angle préfabriqué comportant un élément de construction extérieur et un élément isolant formé chacun de deux parties perpendiculaires entre elles et reliés l'un à l'autre, bloc caractérisé en ce que plusieurs lames d'air sont ménagées entre les faces en regard de l'élément isolant et de l'élément de construction selon la revendication 2.

Dans ce bloc d'angle, les faces à angle droit de l'élément isolant opposées à celles reliées à l'élément de construction sont libres et constituent, lorsque plusieurs blocs d'angle sont superposés, deux parois d'un coffrage dans lequel un poteau peut être coulé. On retrouve alors la structure partie portante (poteau) -isolant-élément extérieur.

Suivant encore un autre de ses aspects, l'invention a aussi pour objet un bloc, dit bloc «tableau», conformé pour la délimitation verticale d'un dormant, bloc qui comporte une partie portante et une planelle disposées sur chaque face d'une plaque isolante et reliées l'une à l'autre par celle-ci et qui est caractérisé par un décrochement vertical formé d'un côté du bloc sur toute la hauteur de celui-ci pour le logement d'un prolongement intérieur de la plaque isolante entre ledit côté du bloc et un rebord intérieur de la planelle, et plusieurs lames d'air sont ménagées entre les faces en regard de la plaque isolante et de la planelle selon la revendication 3.

Par l'utilisation des blocs standards et spéciaux conformes à l'invention, on peut ainsi réaliser les murs extérieurs d'un bâtiment avec une parfaite continuité de l'isolant incorporé dans les murs et en disposant les parties portantes des blocs du côté intérieur.

D'autres particularités et avantages des blocs de construction conformes à l'invention ressortiront à la lecture de la description faite ci-après, à titre indicatif, en référence aux dessins joints sur lesquels:
- la figure 1 est une vue de dessus montrant plusieurs blocs conformes à l'invention placés côte à côte, et
- la figure 2 est une vue en coupe suivant la ligne 11-11 de la figure 1.

Sur les figures 1 et 2, la référence 10 désigne un bloc de construction standard conforme à l'invention.

Le bloc 10 comporte une partie portante 11 et une planelle 12 entre lesquelles est logée une plaque isolante 13. La liaison entre les éléments constitutifs du bloc 10 est réalisée par des nervures 14, 15 formant tenons sur chaque face de la plaque isolante et engagées dans des rainures 16-17 formant mortaises dans les faces en regard de la partie portante et de la planelle, respectivement.

Dans l'exemple illustré, les nervures 14, 15 et rainures 16, 17 sont à section transversale en queue d'aronde et s'étendent parallèlement les unes aux autres et verticalement sur toute la hauteur du bloc.

En variante, d'autres formes de section transversale, orientations et/ou longueurs des nervures et rainures pourront être choisies, pour autant que la liaison entre les éléments constitutifs du bloc soit suffisante pour résister aux manipulations de celui-ci jusqu'à son montage sur le chantier. La partie portante et la planelle sont des éléments réalisés en matériau de construction, par exemple béton ou terre cuite, et sont munis, de façon connue, d'alvéoles 18.

Les dimensions de la partie portante 11 sont celles d'un bloc usuel sans isolant incorporé.

La planelle 12 a mêmes hauteur Ji et longueur 1 que la partie portante 11, mais une épaisseur e réduite, par exemple comprise entre 5 et 10 cm.

La plaque isolante 13 est en un matériau expansé, par exemple polystyrène. L'épaisseur E de la plaque 13 dépend des caractéristiques d'isolation souhaitées. En pratique, cette largeur est choisie entre 5 et 10 cm environ. Avantaugeuse- ment, la plaque 13 a une hauteur et une longueur légèrement supérieures à celles de la planelle et de la partie portante de manière à réserver le place de mortier de liaison entre parties portantes adjacentes, d'une part, et entre parties portantes, d'autre part, sans qu'il y ait de jeu entre les plaques isolantes de blocs disposés côte à côte ou l'un au-dessus de l'autre. L'ensemble partie portante 11 - plaque isolante 13 - planelle 12 forme un bloc susceptible d'être posé de façon traditionnelle par un maçon et dont le poids, à titre indicatif, peut être environ de 25 kg. Des rainures 11 a, 12a sont formées dans les bords latéraux verticaux des parties portantes 11 et planelles 12 pour réserver l'emplacement du mortier de liaison entre blocs disposés côte à côte.

Pour réaliser un bloc 10, on peut partir d'éléments préfabriqués séparément les uns des autres et assemblés par ajustage en translation de la plaque isolante entre la partie portante et la planelle.

Comme on peut le voir sur les figures 1 et 2, la partie portante 11 et la plaque isolante 13 sont reliées l'une à l'autre sans jeu entre leurs faces en regard.

Par contre, conformément à l'invention, des évidements verticaux en forme de rainures à section transversales en U sont prévus dans la face de la plaque isolante 13, sur toute la hauteur du bloc et dans l'intervalle entre nervures 15 parallèles voisines. Ces évidements constituent des lames d'air 19 entre les faces en regard de la planelle 12 et de la plaque isolante 13.

Lorsque plusieurs blocs sont superposés pour former un mur avec les planelles 12 du côté extérieur, les lames d'air 19 disposées bout à bout constituent des canaux verticaux s'étendant sur toute la hauteur du mur et communiquant éventuellement avec l'extérieur. Cette communication est réalisée soit de façon naturelle, soit en prévoyant des passages à la base et au sommet du mur pour établir une circulation forcée par convection de l'air extérieur dans les lames d'air 19. Dans les deux cas, la présence des lames d'air 19 permet d'éviter l'apparition d'un gradient de température trop important entre les faces intérieures et extérieures des planelles 12. On supprime ainsi une cause de fissuration des planelles et de l'enduit extérieur que les recouvre lorsque le mur est terminé.

La largeur de l'isolant utile est celle de la plaque 13 au niveau des lames d'air 19. Une augmentation de l'épaisseur des lames d'air se traduit alors par une même augmentation de l'épaisseur totale du bloc si l'on veut conserver les mêmes caractéristiques d'isolation. C'est pourquoi, il est préférable de limiter l'épaisseur a des lames d'air 19 tout en lui conférant une valeur suffisante pour assurer une «ventilation» satisfaisante. En pratique, on choisira pour a une valeur de préférence comprise entre 1 et 3 cm, par exemple 1,5 à 2 cm.

Du fait de la disposition des parties portantes 11 du côté intérieur, la continuité de l'isolation peut ne pas être interrompue au niveau des planchers, ceux-ci reposant sur les parties portantes uniquement. A ce niveau, une liaison par agrafes, épingles ou autres armatures, peut être prévue à travers l'isolant entre le plancher et les planelles pour garantir la stabilité de celles-ci.

Une autre particularité avantageuse de l'invention consiste dans la possibilité d'utilisation de blocs particuliers aux points singuliers d'un bâtiment de façon à réaliser la continuité de l'isolant dans tout le mur sans exception.

Ainsi, comme illustré par la figure 1, on peut superposer aux angles du bâtiment des blocs d'angle en L, tels que 20 constitutés chacun d'un élément de construction extérieur 22, comprenant deux parties perpendiculaires entre elles munies d'alvéoles 28, et d'un élément isolant 23 comprenant également deux parties perpendiculaires entre elles. Les élémentes extérieurs 22 et isolant 23 sont formés chacun en une seule pièce et sont assemblés au moyen de nervures verticales 24, formées sur les faces des deux parties de l'isolant 23 tournées vers l'élément extérieur 22 et engagées dans des rainures 27 formées dans les faces intérieures des deux parties de la planelle 22. Entre les nervures 24, des évidements sont formés dans l'isolant 23 pour constituer des lames d'air verticales 29 entre les faces en regard de l'élément extérieur et de l'élément isolant.

Les nervures 24, rainures 27 et lames d'air 29 du bloc sont semblables aux nervures 15, rainures 17 et lames d'air 19 des blocs 10. En outre, l'épaisseur et la hauteur de la planelle 22 et de l'isolant 23 sont égales respectivement à celles des planelles 12 et plaques 13 des blocs 10. Ainsi, le bloc 20 raccorde donc exactement deux blocs standards 10 à l'angle d'un bâtiment, à l'exception de la partie portante. En effet, les faces intérieures de l'isolant sont libres tout en présentant toutefois des nervures verticales 24 analogues aux nervures 14 des blocs 10.

Les faces intérieures verticales de l'isolant 23 du bloc d'angle 20 et les bords verticaux extrêmes des blocs standards 10 adjacents délimitent un logement dans lequel peut être coulé un poteau 21 après disposition d'armatures 21 a. Du fait de la présence des nervures 24 et des rainures 11a, le poteau une fois coulé est lié à la fois à l'isolant 23 et aux parties portantes 11 adjacentes aux blocs d'angle superposés. On réalise donc ainsi la parfaite continuité de la construction au niveau des angles.

D'autres points singuliers sont les encadrements des ouvertures formées dans les murs. Avantageusement, la délimitation verticale de ces encadrements est réalisée au moyen de blocs tableau tels que le bloc 30 de la figure 1.

Comme le bloc 10, le bloc 30 comporte une partie portante 31, une planelle 32 présentant toutes deux des alvéoles 38, et une plaque isolante 33 reliant la planelle à la partie portante grâce à des nervures 34, 35 prévues sur chaque face de la plaque 33 et engagées dans des rainures 36, 37 des faces en regard de la partie portante 31 et de la planelle 32. Des évidements sont prévus dans la plaque 33 entre les nervures 35 pour constituer des lames d'air 39 entre les faces en regard de la plaque 33 et de la planelle 32.

Le bloc 30 se distingue du bloc 10 en ce que, du côté bordant l'ouverture 40, la planelle 32 est prolongée par un rebord intérieur 42. De ce même côté, la partie portante 31 présente un décrochement 41 qui s'étend verticalement sur toute la hauteur du bloc et qui permet le longement d'une languette isolante 43 qui forme un rebord intérieur de la plaque isolante 33. La languette 43 et la plaque 33 peuvent ou non être formées en une seule pièce.

Le rebord 42 s'étend sur une partie seulement de l'épaisseur du bloc 30. Comme on peut le voir sur la figure 1, la face intérieure extrême du rebord 42 et les bords latéraux de la languette 43 et de l'extrémité amincie de la partie portante 31 constituent un logement dans lequel peut être monté un dormant 45 avec interposition d'un matériau d'étanchéité 46. On retrouve donc la continiuité de l'isolant jusqu'à la délimitation verticale du logement du dormant.

Bien entendu, diverses modifications ou adjonctions pourront être apportées aux modes de réalisation décrits ci-avant d'un bloc de construction conforme à l'invention, sans pour cela sortir du cadre de protection défini par les revendications annexées.

Ainsi, les lames d'air entre planelle et plaque isolante pourront être constituées par des rainures formées non dans la plaque isolante, mais dans la planelle.

## Revendications

1. Bloc de construction préfabriqué, à isolant incorporé et destiné à la fabrication d'un mur isolé par assemblage de tels blocs au moyen d'un mortier, ledit bloc (10) comprenant une partie portante (11 ) destinée à être placée du côté intérieur du mur, une planelle (12) destinée à être placée du côté extérieur du mur et une plaque isolante (13) qui est interposée entre la partie portante (11 ) et la planelle (12) et qui présente des nervures en saillie (14, 15) engagées dans des rainures correspondantes (16, 17) forées dans les faces tournées l'une vers l'autre de la partie portante et de la planelle, la plaque isolante constituant le moyen de liaison de la planelle (12) avec la partie portante (11), caractérisé en ce que plusieurs lames d'air (19) sont ménagées entre les faces en regard de la plaque isolante (13) et de la planelle (12) pour former des conduits par des lames d'air alignées lorsque plusieurs blocs sont assemblés, de sorte que de l'air peut circuler dans ces conduits afin de réduire les différences de température entre les faces opposées des planelles des blocs assemblés et éviter une détérioration de ces planelles en raison de contraintes thermiques.

2. Bloc de construction d'angle préfabriqué, à isolant incorporé et déstiné à la fabrication d'un mur isolé par assemblage de blocs selon la revendication 1 au moyen d'un mortier, ledit bloc (20) comprenant une partie portante (21) destinée à être placée du côté intérieur du mur, un élément d'angle (22) destiné à être placé du côté extérieur du mur et un élément d'angle isolant (23) qui est interposé entre la partie portante (21) et l'élément d'angle (22) extérieur et qui présente des nervures en saillie (24, 25) engagées dans des rainures correspondantes (27) formées dans les faces tournées l'une vers l'autre de l'élément d'angle extérieur (22) et la partie portante (21), l'élément d'angle isolant (23), constituant le moyen de liaison de l'élément d'angle (22) avec la partie portante (21), caractérisé en ce que plusieurs lames d'air (29) sont ménagées entre les faces en regard de l'élément isolant (23) et de l'élément extérieur (22) pour former des conduits par des lames d'air alignées lorsque plusieurs blocs sont assemblés, de sorte que de l'air peut circuler dans ces conduits afin de réduire les différences de température entre les faces opposées des éléments extérieures des blocs assemblés et éviter une détérioration de ces éléments extérieurs en raison de contraintes thermiques.

3. Bloc de construction préfabriqué conformé pour la délimitation verticale d'un dormant, à isolant incorporé et destiné à la fabrication d'un mur isolé par assemblage de blocs selon l'une des revendications 1 ou 2 au moyen d'un mortier, ledit bloc (30) comprenant une partie portante (31) destinée à être placée du côté intérieur du mur, une planelle (32) destinée à être placée du côté extérieur du mur et une plaque isolante (33) qui est interposée entre la partie portante (31) et la planelle (32) et qui présente des nervures en saillie (34, 35) engagées dans les rainures correspondantes (36, 37) formées dans les faces tournées l'une vers l'autre de la partie portante (31 ) et de la planelle (32), la plaque isolante (33) constituant le moyen de liaison de la planelle (32) avec la partie portante (31 ), caractérisé en ce que:
- la partie portante (31 ) du bloc (30) présente un décrochement vertical (41 ) formé d'un côté du bloc (30) sur toute sa hauteur pour le longement d'un prolongement intérieur (43) de la plaque isolante (33) entre ledit décrochement (41 ) et un rebord intérieur (42) de la planelle (32).
- plusieurs lames d'air (39) sont ménagées entre les faces en regard de la plaque isolante (33) et de la planelle (32) pour former des conduits par des lames d'air alignées lorsque plusieurs blocs sont assemblés, de sorte que de l'air peut circuler dans ces conduits afin de réduire les différences de température entre les faces opposées des planelles des blocs assemblés et éviter une détérioration de ces planelles en raison de contraintes thermiques.

4. Bloc selon l'une quelconque des revendications 1 à 3, caractérisé en ce que les lames d'air (19, 29, 39) s'étendent verticalement entre les faces inférieure et supérieure du bloc (10, 20, 30).

5. Bloc selon l'une quelconque des revendications 1 à 4, caractérisé en ce que les lames d'air (19, 29, 39) sont formées par des évidements pratiqués dans la plaque isolante (13, 33) ou l'élément isolant (23) entre des nervures (15, 25, 35) de cette plaque ou de cet élément.

6. Bloc selon l'une quelconque des revendications 1 à 5, caractérisé en ce que les lames d'air (19,29,39) ont une épaisseur comprise entre 1 et 3cm.

7. Bloc de construction d'angle selon la revendication 2, caractérisé en ce que les faces intérieures perpendiculaires entre elles de l'élément isolant (23) sont libres de manière à former des parties d'un coffrage dans lequel un poteau (21) peut être coulé.

8. Bloc de construction d'angle selon la reven- dicaton 7, caractérisé en ce que lesdites faces intérieures sont munies de nervures (24) permettant de réaliser une liaison entre l'élément isolant (23) et ledit poteau (21 ).

## Patentansprüche

1. Vorgefertigter Baublock mit integriertem Isoliermaterial zur Herstellung einer isolierten Mauer durch Vereinigen solcher Blöcke mittels Mörtel, welcher Block (10) einen Trägerteil (11) zur Anordnung an der Innenseite der Mauer, eine ebene Platte (12) zur Anordnung an der Aussenseite der Mauer und eine zwischen dem Trägerteil (11) und der ebenen Platte eingesetzte Isolierplatte (13) umfasst, die vorspringende Rippen (14,15) aufweist, welche in entsprechenden, in den zueinandergerichteten Flächen des Trägerteils und der ebenen Platte gebildeten Rillen (16, 17) eingreifen, wobei die Isolierplatte das Verbindungsmittel der ebenen Platte (12) mit dem Trägerteil (11) bildet, dadurch gekennzeichnet, dass mehrere Hohlräume (19) zwischen den einander zugewandten Flächen der Isolierplatte (13) und der ebenen Platte (12) zur Bildung von Kanälen durch Fluchten der Hohlräume bei Vereinigung mehrerer Blöcke vorgesehen sind, sodass Luft in den Kanälen zwecks Reduktion der Temperaturunterschiede zwischen den gegenüberliegenden Flächen der ebenen Platten der vereinigten Blöcke zirkulieren kann und eine Abnutzung dieser ebenen Platten aufgrund von thermischen Spannungen vemieden wird.

2. Vorgefertigter Eckbaublock mit integriertem Isoliermaterial zur Herstellung einer isolierten Mauer durch Vereinigung von Blöcken gemäss Anspruch 1 mittels Mörtel, welcher Block (20) einen Trägerteil (21) zur Anordnung an der Innenseite der Mauer, ein Eckelement (22) zur Anordnung an der Aussenseite der Mauer und ein zwischen dem Trägerteil (21) und dem Eckaussenelement (22) eingesetztes Eckisolierelement (23) umfasst, welches vorspringende Rippen (24, 25) aufweist, die in entsprechenden, in den zueinander gerichteten Flächen des Eckaussenelements (22) und des Trägerteils (21) gebildete Rillen (27) eingreifen, wobei das Eckisolierelement (23) das Verbindungsmittel des Eckelements (22) mit dem Trägerteil (21) bildet, dadurch gekennzeichnet, dass mehrere Hohlräume (29) zwischen den einander zugewandten Flächen des Isolierelements (23) und des Aussenelements (22) zur Bildung von Kanälen durch Fluchten der Hohlräume bei Vereinigung mehrerer Blöcke vorgesehen sind, sodass Luft in den Kanälen zwecks Reduktion der Temperaturunterschiede zwischen den gegenüberliegenden Flächen der Aussenelemente der vereinigten Blöcke zirkulieren kann und eine Abnutzung dieser Aussenelemente aufgrund von thermischen Spannungen vermieden wird.

3. Vorgefertigter, angepasster Baublock zur vertikalen Abgrenzung eines Tür- oder Fensterrahmens mit integriertem Isoliermaterial zur Herstellung einer isolierten Mauer durch Vereinigung von Blöcken gemäss einem der Ansprüche 1 oder 2 mittels Mörtel, welcher Block (30) einen Trägerteil (31 ) zur Anordnung an der Innenseite der Mauer, eine ebene Platte (32) zur Anordnung an der Aussenseite der Mauer und eine zwischen dem Trägerteil (31) und der ebenen Platte (32) eingesetzte Isolierplatte (33) umfasst, welche vorspringende Rippen (34, 35) aufweist, die in entsprechenden, in den zueinandergerichteten Flächen des Trägerteils (31) und der ebenen Platte (32) gebildeten Rillen (36, 37) eingreifen, wobei die Isolierplatte (33) das Verbindungsmittel der ebenen Platte (32) mit dem Trägerteil (31 ) bildet, dadurch gekennzeichnet, dass der Trägerteil (31) des Blocks einen auf einer Seite des Blocks (30) über seine gesamte Höhe gebildeten vertikalen Absatz (41) zur Aufnahme einer Innenverlängerung (43) der Isolierplatte (33) zwischen dem Absatz (41) und einem Innenrand (42) der ebenen Platte (32) aufweist, und dass mehrere Hohlräume (39) zwischen den einander zugewandten Flächen der Isolierplatte (33) und der ebenen Platte (32) zur Bildung von Kanälen durch Fluchten der Hohlräume bei Vereinigung mehrerer Blöcke vorgesehen, sodass Luft in den Kanälen zwecks Reduktion der Temperaturunterschiede zwischen den gegenüberliegenden Flächen der ebenen Platten der vereinigten Blöcke zirkulieren kann und eine Abnutzung dieser ebenen Platten aufgrund von thermischen Spannungen vermieden wird.

4. Block nach einem der Ansprüche 1 bis 3, dadurch gekennzeichnet, dass sich die Hohlräume (19, 29, 39) vertikal zwischen der Unterseite und der Oberseite des Blocks (10,20,30) erstrecken.

5. Block nach einem der Ansprüche 1 bis 4, dadurch gekennzeichnet, dass die Hohlräume (19, 29, 39) durch in der Isolierplatte (13, 33) oder im Isolierelement (23) zwischen Rippen (15, 25, 35) dieser Platte oder dieses Elements angebrachte Ausnehmungen gebildet sind.

6. Block nach einem der Ansprüche 1 bis 5, dadurch gekennzeichnet, dass die Hohlräume (19, 29, 39) eine Tiefe zwischen 1 und 3 cm aufweisen.

7. Eckbaublock nach Anspruch 2, dadurch gekennzeichnet, dass die senkrecht zueinander stehenden Innenflächen des Isolierelements (23) frei sind, so dass sie Teile einer Schalung bilden, in die ein Pfeiler (21 ) eingiessbar ist.

8. Eckbaublock nach Anspruch 7, dadurch gekennzeichnet, dass die Innenflächen mit Rippen (24) versehen sind, die eine Verbindung zwischen dem Isolierelement (23) und dem Pfeiler (21 ) gestatten.

## Claims

1. Prefabricated building unit with incorporated insulation, and designed to the manufacture of an insulated wall by assembling such units by means of a mortar, said unit (10) comprising a bearing part (11) designed to be placed in the inner side of the wall, a facing part (12) designed to be placed on the outer side of the wall and an insulating plate (13) interposed between the bearing part (11) and the facing part (12), and having projecting ribs (14, 15) engaged in corresponding grooves (16, 17) provided in those sides of the bearing part and the facing part, which are in opposite relation, the insulating plate constituting the means for connecting the facing part (12) to the bearing part (11), characterized in that a plurality of air gaps (19) are provided between the opposite faces of the insulating plate (13) and of the facing part (12), so that when several units are assembled together, channels are formed by aligned air gaps,inside which the air can flow in these channels to reduce the temperature differences between the opposite faces of the facing parts of the assembled units and prevent deterioration of these facing parts owing to thermal stresses.

2. Prefabricated angle building unit, with incorporated insulation, and designed to the manufacture of an insulated wall by assembling units according to claim 1, by means of a mortar, said unit (20) comprising a bearing part (21) designed to be placed in the inner side of the wall, and angle element (22) designed to be placed in the outer side of the wall and an insulation angle element (23) interposed between the bearing part (21) and the outer angle element (22) and which has projecting ribs (24, 25) engaged in corresponding grooves (27) provided in the faces in opposite relations of the outer angle element (22) and the bearing part (21), the insulation angle element (23) constituting the means for connecting the angle element (22) wiht the bearing part (21), characterized in that a plurality of air gaps (29) are provided between the opposite faces of the insulating part (23) and the outer element (22) to form channels by aligned air gaps when several units are assembled together, so that air can flow inside these channels in order to reduce the temperature differences between the opposite faces of the outer elements of the assembled units and prevent deterioration of these outer elements owing to thermal stresses.

3. Prefabricated building unit shaped for the vertical delimiting of a frame, with incorporated insulation, and designed to the manufacture of an insulated wall by assembling of units according to claims 1 or 2, sait unit (30) comprising a bearing part (31) designed to be placed in the inner side of the wall, a facing part (32) designed to be placed in the outer side of the wall and an insulating plate (33) which is interposed between the bearing part (31) and the facing part (32), which has projecting ribs (34, 35) engaged in corresponding grooves (36, 37) provided in the faces in opposite relation of the bearing part (31 ) and of the facing part (32), the insulating plate (33) constituting the means for connecting the facing part (32) with the bearing part (31), characterized in that:
- the bearing part (31 ) of the unit (30) has a vertical recess (41) formed on one side of the unit (30) and over the whole height thereof to house an inner extension (43) of the insulating plate (33) between said recess (41) and an inner flange (42) of the facing part (32).
- several air gaps (39) are provided between the opposite faces of the insulating plate (33) and of the facing part (32) to form channels by aligned air gaps when several units are assembled together, so that air can circulate in these channels to reduce the temperature differences existing on opposite faces of the facing parts of the assembled units and prevent a deterioration of these facing parts due to thermal stresses.
4. Unit according to any one of claims 1 to 3, characterizied in that the air gaps (19, 29, 39) extend vertically between the lower and upper faces of the unit (10,20,30).
5. Unit according to any one of claims 1 to 4, characterized in that the air gaps (19, 29, 39) are created by recesses which are provided in the insulating plate (13, 33) or in the insulating element (23) between ribs (15, 25, 35) of this plate or this element.
6. Unit according to any one of claims 1 to 5, characterized in that the air gaps (19, 29, 39) are between 1 and 3 cm thick.
7. Angle building unit according to claim 2, characterized in that the perpendicular inner faces of the insulating element (23) are free so as to form parts of a form in which a post (21) may be cast.
8. Angle building unit according to claim 7, characterized in that the said interior faces are provided with ribs (24) permitting to join the insulating element (23) to said post (21).
